# EUROPÄISCHE PATENTSCHRIFT

(11) **EP 0 845 308 B1**
(45) Veröffentlichungstag und Bekanntmachung des Hinweises auf die Patenterteilung: **19.02.2003**
(21) Anmeldenummer: 97119945.0
(22) Anmeldetag: 14.11.1997
(51) Int. Cl.: B21B 15/00

(54) **Warmwalzanlage**
Hot rolling plant
Installation de laminage à chaud

(30) Priorität: 28.11.1996 DE 19649295
(43) Veröffentlichungstag der Anmeldung: 03.06.1998
(73) Patentinhaber: SMS Demag AG, 40237 Düsseldorf (DE)
(72) Erfinder: Bald, Wilfried, 57271 Hilchenbach (DE); Rosenthal, Dieter, 57572 Niederfischbach (DE)
(74) Vertreter: Valentin, Ekkehard, Dipl.-Ing.

(56) Entgegenhaltungen:
- EP-A- 0 460 655
- EP-A- 0 648 552
- GB-A- 1 054 958
- US-A- 4 294 394
- US-A- 5 509 600
- PATENT ABSTRACTS OF JAPAN vol. 016, no. 229 (M-1255), 27.Mai 1992 & JP 04 046606 A (HITACHI LTD), 17.Februar 1992,
- PATENT ABSTRACTS OF JAPAN vol. 016, no. 346 (M-1286), 27.Juli 1992 & JP 04 105701 A (HITACHI LTD), 7.April 1992,

## Beschreibung

Die Erfindung betrifft eine Warmwalzanlage für Flachprodukte mit mindestens zwei Stranggießeinrichtungen, an die sich je eine Schere sowie je ein Tunnelofen mit Fährwagen, eine Schmelzschneidvorrichtung, eine gemeinsame Vorstraße, eine Fertigstraße, eine Kühlstrecke sowie mindestens eine Haspelvorrichtung anschließen.

Derartige Warmwalzanlagen sind bereits aus der EP 0 460 655 A2 bekannt. Die Brammen werden hier im Anschluss an die Stranggießeinrichtungen von den Scheren getrennt. Im Anschluss an den Fährwagen wird das Ende einer vorlaufenden Bramme mit dem Anfang der nachlaufenden Bramme durch einen Schmelzschnitt geschopft und anschließend miteinander verbunden, so dass in der Fertigstraße endlos gewalzt werden kann und damit die immer wieder folgenden Einfädelvorgänge entfallen.

Nachteilig bei dieser Vorrichtung ist jedoch, dass die jeweiligen Kopf- und Fußenden des Vorbandes geschopft werden müssen um einwandfreie Verbindungen herstellen zu können, wodurch regelmässig grosse Mengen von Schrott anfallen, welche das Betreiben der Anlage erheblich verteuern.

Der Erfindung liegt die Aufgabe zugrunde, eine gattungsgemässe Warmwalzanlage so weiter zu bilden, dass das Walzgut ohne Schrottanfall kostengünstig endlos gewalzt werden kann.

Dazu wird vorgeschlagen, dass zwischen den Tunnelöfen und der Vorstraße eine Verbindungseinrichtung für die stranggegossenen und in gewünschte Bundgewichte geteilte Brammen vorgesehen ist.

Die Trenn-Scheren im Anschluss an die Stranggießeinrichtungen führen jeweils exakte, glatte Schnitte durch, so dass sowohl der Anfang als auch das Ende jeder quergeteilten Bramme problemlos mit weiteren, ebenfalls entsprechend quergeteilten Brammen der weiteren Stranggießeinrichtung verbunden werden können, ohne dass Schopfschnitte notwendig werden. Die quergeteilten Brammen werden abwechselnd über die Fährwagen jeweils in die Walzlinie gebracht und über die der Vorwalzstraße vorgeordnete Verbindungseinrichtung miteinander verbunden, ohne dass dabei Schrott anfällt. Hinzu kommt, dass die Vorschubgeschwindigkeit des Walzgutes vor der Vorstraße niedriger ist als die Vorschubgeschwindigkeit des Walzgutes vor der Fertigstraße, so dass die Verbindungseinrichtung, die synchron mit der Walzgeschwindigkeit angetrieben und mit dem Walzgut verfahren wird langsamer laufen kann. Dadurch wird erreicht, dass die Verbindungsvorrichtung kürzer baut als die bekannte Verbindungsvorrichtung vor der Fertigstrasse, so dass die Warmwalzanlage insgesamt gesehen kürzer und damit kostengünstiger ausfällt. Ausserdem kann die der Vorstrasse nachgeordnete Haspelanlage, die dazu dient, die Differenzen der Walzgeschwindigkeit der Vorstrasse zu der der Fertigstrasse auszugleichen und die damit das Walzen in der Vorstrasse zu dem Walzen in der Fertigstrasse entkoppelt, entfallen, wodurch sich die Warmwalzanlage nochmals kostengünstiger gestaltet.

Es hat sich bewährt, dass zwischen der Verbindungseinrichtung und der Vorstrasse und/oder zwischen der Vorstrasse und der Fertigstasse Heizvorrichtungen vorgesehen sind. Damit lassen sich die beim Verbindungsvorgang ggf. zu stark abgekühlten Brammen auf die benötigte Temperatur für den ersten Stich in der Vorstrasse bringen. Auch eine vor der Fertigstrasse angeordnete Heizvorrichtung dient dazu, dass Band, falls notwendig, auf die für den ersten Stich der Fertigstrasse benötigte Temperatur zu bringen.

Weiter erfindungswesentliche Merkmale ergeben sich aus den Ansprüchen 3 bis 6.

Die Erfindung wird anhand einer Zeichnung näher erläutert. Dabei zeigen
Fig. 1 eine schematisch dargestellt erfindungsgemässe Warmwalzanlage in der Seitenansicht und
Fig. 2 eine Draufsicht nach Fig. 1

Die Figuren zeigen zwei parallel angeordnete Stranggiesseinrichtungen 1,1' denen sich Scheren 2,2' z. B. Pendelscheren zum Querteilen der stranggegossenen Dünnbrammen anschliessen. Die Stranggiesseinrichtungen 1,1' arbeiten auf Tunnelöfen 3,3' in denen nicht gezeigte Ofenfähren vorgesehen sind, welche die auf gewünschten Bundgewichten entsprechenden Längen geschnittenen Dünnbrammen in die Walzlinie verschieben können.

Den Tunnelöfen 3,3' schliesst sich eine Verbindungseinrichtung 4 an, die aus einem Wagen 5 besteht, in dem das von der Schere 2 (2') geschnittene Ende der vorlaufenden Dünnbramme mit dem ebenfalls von der Schere 2'(2) geschnittenen Anfang der folgenden Dünnbramme in Kontakt gebracht und eine Verbindung hergestellt wird. Der Wagen 5 weist dafür vorzugsweise eine nicht gezeigte Schweisseinrichtung auf, um die Brammen miteinander zu verbinden.

Die Figuren zeigen weiterhin eine Heizvorrichtung 6, mittels derer die miteinander verbundenen Dünnbrammen auf eine für den folgenden Vorwalzvorgang optimale Temperatur gebracht werden können. Es ist festzustellen, dass durchaus Materialqualitäten stranggegossen, quergeteilt, miteinander verbunden und anschliessend vorgewalzt werden können, die einer Heizvorrichtung 6 vor der Vorstrasse 10 nicht bedürfen.

Der Heizvorrichtung 6 folgt eine Schere 7, ein Zunderwäscher 8, ein Staucher 9 und die Vorstrasse 10. An die Vorstrasse 10 schliesst sich eine weiter Heizvorrichtung 11 an, in der das endlos einlaufende Vorband ggf. auf eine für die folgende Fertigstrasse 12 optimale Temperatur gebracht werden kann. Zwischen der Heizvorrichtung 11 und der Fertigstrasse 12 ist eine weitere Schere 13 sowie ein Zunderwäscher 14 angeordnet.

Am Ausgang der Fertigstrasse 12, in welcher das Band auf kleine Enddicken gewalzt werden kann, ist eine Kühlstrecke 15 vorgesehen. Mittels der Schere 16 wird das endlos gewalzte Band auf gewünschten Bundgewichten entsprechende Längen unterteilt und mittels der Haspelvorrichtungen 17 bzw. 18 aufgewickelt.

Dadurch das endlos gewalzt wird, muss das Band nur bei Beginn des Walzvorganges in die Fertigstrassen eingefädelt werden, so dass im weiteren Verlauf des Walzvorganges Störungen in der Fertigstrasse 12 vermieden werden.

### Bezugszeichenübersicht

- 1,1': Stranggiesseinrichtung
- 2,2': Schere
- 3,3': Tunnelofen
- 4: Verbindungseinrichtung
- 5: Wagen
- 6: Heizvorrichtung
- 7: Schere
- 8: Zunderwäscher
- 9: Staucher
- 10: Vorstrasse
- 11: Heizvorrichtung
- 12: Fertigstrasse
- 13: Schere
- 14: Zunderwäscher
- 15: Kühlstrecke
- 16: Schere
- 17: Haspelvorrichtung
- 18: Haspelvorrichtung

## Patentansprüche

1. Warmwalzanlage für Flachprodukte mit mindestens zwei Stranggießeinrichtungen (1,1') an die sich je eine Schere (2,2') sowie je ein Tunnelofen (3,3') mit Fährwagen, eine Schmelzschneidvorrichtung, eine gemeinsame Vorstraße (10), eine Fertigstraße (12) und eine Kühlstrecke (15) sowie mindestens eine Haspelvorrichtung (17,18) anschließen,
**dadurch gekennzeichnet,**
**dass** zwischen den Tunnelöfen (3,3') und der Vorstraße (10) anstelle der Schmelzschneidvorrichtung eine Verbindungseinrichtung (4) für die stranggegossenen und in gewünschte Bundgewichte geteilten Brammen vorgesehen ist, durch welche die Brammenendstücke vorlaufender Brammen mit Kopfstücken folgender Brammen ohne Schrottanfall verbindbar sind.

2. Warmwalzanlage nach Anspruch 1,
**dadurch gekennzeichnet,**
**dass** zwischen der Verbindungseinrichtung (4) und der Vorstraße (10) und/oder zwischen der Vorstraße (10) und der Fertigstraße (12) Heizvorrichtungen (6,11) vorgesehen sind.

3. Warmwalzanlage nach Anspruch 1 oder 2,
**dadurch gekennzeichnet,**
**dass** die Verbindungseinrichtung (4) als Verbindungsschweißvorrichtung ausgebildet ist.

4. Warmwalzanlage nach Anspruch 1 oder 2,
**dadurch gekennzeichnet,**
**dass** die Verbindungseinrichtung (4) als mechanische Verbindungsvorrichtung bspw. eine Schmiedepresse ausgebildet ist.

5. Warmwalzanlage nach Anspruch 3 oder 4,
**dadurch gekennzeichnet**
**dass** die Verbindungseinrichtung (4) als Wagen (5) ausgebildet ist, in dem das Ende der vorlaufenden stranggegossenen Bramme aus einer der Stranggießeinrichtungen (1,1') mit dem Anfang einer folgenden stranggegossenen Bramme aus der zweiten Stranggießeinrichtung (1',1) miteinander in Kontakt bringbar und anschließend ohne Schrottanfall verbindbar ist.

6. Verfahren zum Warmwalzen von Fertigprodukten, welches Stranggießvorgänge, Ausgleichsvorgänge in Tunnelöfen, einen Vorwalzund einen Fertigwalzvorgang mit anschließenden Kühl- und Aufwikkelvorgang aufweist,
**dadurch gekennzeichnet,**
**dass** die stranggegossenen, in gewünschte Bundgewichte unterteilten Dünnbrammen im Anschluss an die Tunnelöfen miteinander in Kontakt gebracht und ohne Schrottanfall verbunden werden, um so endlos der Vorstraße (10) und Fertigstraße (12) für den Walzvorgang zugeführt werden zu können.

## Claims

1. Hot-rolling plant for flat products with at least two continuous casting equipments (1, 1'), to each of which are connected a respective cutter (2, 2') as well as a respective tunnel oven (3, 3') with travel carriages, a hot-cutting device, a common roughing train (10), a finishing train (12) and a cooling path (15) as well as at least one reel device (17, 18), **characterised in that** provided between the tunnel oven (3, 3') and the roughing train (10) instead of the hot-cutting device is connecting equipment (4) for the continuously cast slabs divided into desired bundle weights, by which the slab end pieces of proceeding slabs are connectible with head pieces of following slabs without giving rise to waste.

2. Hot-rolling plant according to claim 1, **characterised in that** heating devices (6, 11) are provided between the connecting equipment (4) and the roughing train (10) and/or between the roughing train (10) and the finishing train (12).

3. Hot-rolling plant according to claim 1 or 2, **characterised in that** the connecting equipment (4) is constructed as a joining welding device.

4. Hot-rolling plant according to claim 1 or 2, **characterised in that** the connecting equipment (4) is constructed as a mechanical connecting device, for example a forging press.

5. Hot-rolling plant according to claim 3 or 4, **characterised in that** the connecting equipment (4) is constructed as a carriage (5), in which the end of the preceding continuously cast slab from one of the continuous casting equipments (1, 1') can be brought into contact with the start of a following continuously cast slab from the second continuous casting equipment (1', 1) and subsequently is connectible without giving rise to waste.

6. Method of hot-rolling finished products which comprises continuous casting processes, compensating processes in tunnel ovens, a roughing rolling process and a finishing rolling process with a following cooling process and winding-up process, **characterised in that** the continuously cast thin slabs divided into desired bundle weights are brought into contact with one another in connection to the tunnel oven and are connected without giving rise to waste in order to be able to endlessly feed the roughing train (10) and finishing train (12) for the rolling process.

## Revendications

1. Installation de laminage à chaud pour des produits plats, comportant au moins deux dispositifs de coulée continue (1, 1') auxquels se raccordent respectivement une cisaille (2, 2') ainsi qu'un four tunnel (3, 3') avec des wagonnets, un dispositif de découpage de produit par fusion, un train ébaucheur (10), un train finisseur (12) et un parcours de refroidissement (15), ainsi qu'au moins une bobineuse (17, 18), **caractérisée en ce qu'**entre les fours tunnels (3, 3') et le train ébaucheur (10), il est prévu à la place du dispositif de découpage de produit par fusion un moyen de liaison (4) pour les brames coulées en continu et divisées en poids de bobine souhaités, par lequel on peut relier les parties de queue de brames précédentes avec les parties de tête de brames suivantes sans production de déchets.

2. Installation de laminage à chaud selon la revendication 1, **caractérisée en ce que** des dispositifs de chauffage (6, 11) sont prévus entre le moyen de liaison (4) et le train ébaucheur (10) et/ou entre le train ébaucheur (10) et le train finisseur (12).

3. Installation de laminage à chaud selon l'une ou l'autre des revendications 1 et 2, **caractérisée en ce que** le moyen de liaison (4) est réalisé sous forme de dispositif de soudage d'assemblage.

4. Installation de laminage à chaud selon l'une ou l'autre des revendications 1 et 2, **caractérisée en ce que** le moyen de liaison (4) est réalisé sous forme de dispositif de liaison mécanique, par exemple de presse à forger.

5. Installation de laminage à chaud selon l'une ou l'autre des revendications 3 et 4, **caractérisée en ce que** le moyen de liaison (4) est réalisé sous forme de wagonnet (5) dans lequel on peut amener en contact et ensuite relier sans production de déchets l'extrémité de la brame coulée en continu précédente provenant de l'un des dispositifs de coulée continue (1, 1') avec le début d'une brame coulée en continu suivante provenant du deuxième dispositif de coulée continue (1', 1).

6. Procédé de laminage à chaud de produits finis, qui présente des opérations de coulée continue, des opérations de compensation dans des fours tunnels, une opération d'ébauchage et une opération de finissage avec opération suivante de refroidissement et de bobinage, **caractérisé en ce que** les brames minces coulées en continu et divisées en poids de bobine souhaités sont mises en contact les unes avec les autres après les fours tunnels et reliées sans production de déchets, pour pouvoir être amenées en continu au train ébaucheur (10) et au train finisseur (12) pour l'opération de laminage.
